# EUROPÄISCHE PATENTSCHRIFT

(11) **EP 1 154 076 B1**
(45) Veröffentlichungstag und Bekanntmachung des Hinweises auf die Patenterteilung: **02.03.2005**
(21) Anmeldenummer: 01201677.0
(22) Anmeldetag: 09.05.2001
(51) Int. Cl.: E02D 1/04, E21B 49/02

(54) **Bodenprobenehmer**
Soil sampler
Dispositif de prélèvement d'échantillon de sol

(30) Priorität: 10.05.2000 NL 1015147
(43) Veröffentlichungstag der Anmeldung: 14.11.2001
(73) Patentinhaber: Eijkelkamp Agrisearch Equipment B.V., 6987 EM Giesbeek (NL)
(72) Erfinder: Beeker, Arnoldus Emanuel Ruthgerus, 2611 BN Delft (NL)
(74) Vertreter: Ferguson, Alexander

(56) Entgegenhaltungen:
- WO-A-00/04238
- DE-B- 1 131 616
- FR-A- 2 041 860
- NL-A- 6 914 375
- US-A- 3 008 529

## Beschreibung

Die Erfindung bezieht sich auf einen Bodenprobenehmer, sowie auf ein Verfahren zur Entnahme von Bodenproben, gemäß der Oberbegriff von Anspruch 1 bzw. der Oberbegriff von Anspruch 20. Ein solche Probenehmer und ein solche Verfahren sind aus NL-A-69.14375 bekannt.

Bodenproben werden mit Hilfe von einem Steckrohr auf die gewünschte Tiefe gesteckt, das mittels eines am dessen oberen Ende befestigten Bohrgestänges in den Boden vibriert, geschraubt, geschlagen usw. wird, bis die gewünschte Tiefe erreicht ist. Das Steckrohr ist am Distalende (unteren Ende) mit einem Ventil versehen, wie einem Kegel, das am Steckrohr gekoppelt ist und einen Aufnahmeraum für den Boden abschließt. Um die Bodenprobe aufzunehmen, läßt man von oben ein Hilfsmittel, wie einen Greifer, durch das (hohle) Bohrgestänge hinunter, womit man die Kopplung zwischen Ventil und Steckrohr lößt. Darauf wird das Bohrgestänge mit Steckrohr tiefer in den Boden gedrückt, wobei, dadurch daß der Boden das Ventil hinsichtlich des Steckrohrs zurückhält, im Aufnahmeraum dem Boden Platz gemacht wird.

Für die Kopplung/Entkopplung des Ventils mit dem Steckrohr werden mechanische Mittel, wie Kugeln, Federn und Klinken benutzt. Die Praxis erweist, daß die Wirkung davon schnell durch Bodenteilchen verhindert werden kann.

Ein Aufgabe der Erfindung ist hierin Verbesserung zu bringen.

Eine weitere Aufgabe der Erfindung ist ein Bodenprobenehmer zu verschaffen, der einfach in Aufbau ist und zuverlässig wirken kann, auch auf die Dauer.

Hierzu verschafft die Erfindung, aus einem Aspekt, einen Bodenprobenehmer gemäß Anspruch 1.

So wird für das Zurückhalten des Bodens während dem zu der gewünschten Anfangshöhe Bringen von dem Ende des Steckrohrs ein unzusammendrückbarer Flüssigkeitskörper benutzt. Wenn der Boden eingelassen werden muß, kann man einfach die Flüssigkeit via die Leitungsmittel entweichen lassen. Mechanische Vorrichtungen sind dann nicht mehr erforderlich. Auf die Dauer ist eine zuverlässige Wirkung versichert.

Der Stopfen oder Kolben bekleidet dieselbe Funktion wie der schon bekannte Kegel, aber ist an sich innerhalb des Aufnahmeraums frei verschiebbar, ohne Verbindungsmittel mit dem Steckrohr.

Wenn bei der Entnahme der Bodenprobe nur durch Kohäsionsschichten gesteckt werden braucht, wird die Flüssigkeit ohne zusätzliche Vorrichtung in dem Aufnahmeraum bleiben. Wenn jedoch durch eine oder mehrere Schichten kornförmiges Materials gesteckt werden muß, ist der Aufnahmeraum vorzugsweise abgeschlossen, bis die Anfangshöhe für das Stecken der Bodenprobe erreicht ist.

Vorzugsweise hat der Stopfen oder Kolben eine Distalfläche, die zu der Trefffläche des Bodenprobenehmers gehört und vorzugsweise eine kegelförmige Distalfläche hat, wenn die Konsistenz von einer oder mehreren der Bodenschichten ein spitzförmiges Ende für Penetration darin erforderlich macht.

Vorzugsweise ist der Stopfen oder Kolben mit einem Hohlraum in zumindest einer seiner axial gerichteten Flächen versehen. Hierdurch wird die Anpreßkraft gegen die radiale Begrenzung des Aufnahmeraums und damit die Abdichtung gegen Flüssigkeit und/oder gegen Passage von Bodenmaterial entlang dem Stopfen oder Kolben verbessert.

Optimierung der Abdichtung gegen Flüssigkeitleck wird erlangt wenn der Stopfen oder Kolben sich an der Proximalseite mit einem Linienkontakt in Flüssigkeits-abdichtendem Angriff mit der Wandoberfläche des Aufnahmeraums befindet.

Eine vergleichbare Maßnahme kann an der Distalseite des Stopfens oder Kolbens genommen sein zum Entgegentreten von Bodenleck.

In diesem Zusammenhang hat es den Vorzug wenn der Stopfen oder Kolben eine diabolo-artige Form hat.

Vorzugsweise umfassen die Leitungsmittel einen durch die Querwand reichenden Flüssigkeitskanal, wobei ein fernbedientes Ventil zum selektiv Öffnen des Flüssigkeitskanals vorhanden ist. Das Ventil ist vorzugsweise eine Rückschlagkleppe, die gegen das Distalende des Flüssigkeitskanals gespannt ist. Weiter hat es den Vorzug wenn das Ventil einen Ventilkörper und eine damit verbundene Ventilstange umfaßt, wobei die Ventilstange durch den Flüssigkeitskanal zur Proximalseite der Querwand reicht und dort mittels einer Druckfeder gespannt ist. Der Flüssigkeitskanal ist dabei vorzugsweise zum selektiven Abfluß von Flüssigkeit aus dem Aufnahmeraum eingerichtet. Wenn der Aufnahmeraum mit Flüssigkeit gefüllt ist, wird das Ventil Entweichung davon verhüten. Wenn es - auf Tiefe - gewünscht ist die Flüssigkeit ausströmen zu lassen, dann bedient man das Ventil, zum Beispiel durch mit einem niedergelassenen Gewicht die Ventilstange einzudrücken, so daß die Flüssigkeit aus dem Aufnahmeraum fließen kann, übereinstimmend mit dem Volumen des eingeholten Bodens.

Zufuhr und Abfuhr von Flüssigkeit können via denselben Kanal stattfinden. Es wird jedoch bevorzugt, daß die Leitungsmittel einen separaten und abschließbaren Zuführungskanal für Flüssigkeit umfassen.

Der Zuführungskanal ermöglicht es auch, um nach dem Hochziehen des Bodenprobenehmers Flüssigkeit zu dem Aufnahmeraum zuzuführen, um die sich darin befindliche Bodenprobe auszudrücken.

Vorzugsweise ist das Steckrohr am Distalende mit einem Kernfänger versehen, um zu verhüten, daß Material einer Bodenprobe von kohäsionsfreiem Material nach dem Stecken der Bodenprobe ausläuft.

Es kann gewünscht sein, um die Bodenprobe zu verpacken. Hierzu wird gemäß der Erfindung darin vorgesehen, daß Mittel vorhanden sind, zum zumindest radial Umhüllen der im Aufnahmeraum aufzunehmenden Bodenprobe.

In einer Ausführung umfassen die Umhüllungsmittel eine Hülse oder einen Strumpf, die/der auf abwickelbare Weise am Distalende des Steckrohrs angeordnet ist und mit einem geschlossenen Ende über das offene Distalende des Aufnahmeraums reicht. Die Hülse kann dann durch den hineintretenden Boden mitgezogen und abgewickelt werden.

In dem Fall von Anwesenheit des Stopfens oder Kolbens kann es bei der Vorbereitung des Bodenprobenehmers vorteilhaft sein, wenn der Stopfen oder Kolben mit der Hülse verbunden ist.

In einer alternativen Ausführung ist in dem Steckrohr eine Beschichtung oder ein Liner angeordnet, die/der die Innenoberfläche des Steckrohrs an Ort und Stelle des Aufnahmeraums bedeckt. Diese Beschichtung ist schon an der gewünschten Stelle, bevor die Bodenprobe gesteckt wird. Bevorzugt wird dabei, daß zwischen der Beschichtung und dem Steckrohr eine Flüssigkeitsabdichtung angeordnet ist, um einen möglichen Leckweg für die Flüssigkeit in dem Aufnahmeraum abzuschließen.

Vorzugsweise befindet der Stopfen oder Kolben sich mit der Innenoberfläche der Beschichtung oder des Liners in Angriff.

Aus einem anderen Aspekt verschafft die Erfindung ein Verfahren zum Nehmen von Bodenproben gemäß Anspruch 20.

Aus einem weiteren Aspekt verschafft die Erfindung also ein Verfahren von der soeben umschriebenen Art, wobei man den mit Flüssigkeit gefüllten Aufnahmeraum nach außen mit einem Flüssigkeits-abdichtenden freien Kolben abschließt, wobei beim Hineintreten des Bodens, dieser den Kolben unter dem Auszwingen von der Flüssigkeit nach innen versetzt.

Bei den bekannten Bodenprobenehmern kann man nach Entkopplung des Kegels nur ab der Stelle wo das stattfindet, eine Bodenprobe nehmen. Eine oder mehrere der obenbesprochenen Vorzugskonstruktionen gemäß der Erfindung ermöglicht es um in jedem gewünschten Moment den Aufnahmeraum wieder zu schließen, so daß Flüssigkeit darin bleibt und der schon aufgenommene Boden sozusagen einen Verschluß an dem Distalende des Steckrohrs bildet.

Aus einem weiteren Aspekt wird durch die Erfindung darin vorgesehen, daß man den Aufnahmeraum nur teilweise mit Boden füllen läßt, die Flüssigkeit wieder verhindert auszuströmen, das Steckrohr weiter in den Boden zwingt, bis eine ferngelegene, tiefere Stelle erreicht wird, wo Boden vorhanden ist, wovon man ebenfalls eine Probe zu nehmen wünscht, und man darauf der Flüssigkeit unter dem tiefer den Boden Eindrücken des Steckrohrs wieder die Gelegenheit bietet auszuströmen, so daß auch dort der gewünschte Boden den Aufnahmeraum hineintritt.

Nachdem der Bodenprobenehmer hochgezogen ist, füllt man den Aufnahmeraum vorzugsweise mit Pressflüssigkeit, um die genommene Bodenprobe aus dem Steckrohr zu zwingen.

Die Erfindung wird an Hand einer Anzahl in den beigefügten Zeichnungen wiedergegebenen Beispielsausführungen erläutert werden. Gezeigt wird in:
Figur 1 ein Längsdurchschnitt durch das untere Ende einer ersten Ausführung eines Probenehmers gemäß der Erfindung;
Figur 1A ein Durchschnitt durch einen freien Kolben, wie in der Ausführung des Probenehmers gemäß Figur 1 benutzt;
Figur 2 ein Längsdurchschnitt durch das untere Ende einer zweiten Ausführung des Probenehmers gemäß der Erfindung;
Figur 3 ein Längsdurchschnitt durch ein Teil einer dritten Ausführung des Probenehmers gemäß der Erfindung; und
Figur 4 ein Längsdurchschnitt durch eine Teil einer vierten Ausführung des Probenehmers gemäß der Erfindung.

In Figur 1 ist wiedergegeben ein Probenehmer 1 mit einem Steckrohr 2 aus rostfreiem Stahl mit einer Länge von zum Beispiel 1,5 Meter und ein auf dem unteren Ende davon via Schraubverbindung 23 verschraubter Schnittschuh 3 aus gehärtetem Metall mit einem scharfen Schnittwinkel. Der Schnittschuh 3 bestimmt einen Durchgang 4 zum Inneren des Steckrohrs 2.

Auf eine hier nicht wiedergegebene Weise ist ein Kernfänger 5 an der Innenfläche von Schnittschuh 3 befestigt, der mit Lippen 6 versehen ist, die radial nach außen weggebogen werden können, um Boden in aufwärtse Richtung durchzulassen, aber Bewegung von diesem Boden in abwärtse Richtung verhindern. Diese Kernfänger sind allgemein bekannt und werden insbesondere benutzt wenn eine Sandprobe genommen werden muß.

Das Steckrohr 2 bildet eine Kammer 7, die am oberen Ende von einer Wand 9 begrenzt wird. In der Wand 9 befindet sich eine Klappe 10, die zur Abdichtung die Sitz 12 berührt und mit einer Ventilstange 11 versehen ist, die mittels Feder 13 in aufwärtse Richtung gespannt ist, so daß die Klappe 10 den Durchgang 28 um die Ventilstange 11 abdichtet. Die Wand 9 ist weiter mit einem Kanal 14 versehen, der von Kammer 7 nach außen reicht und hier durch entfernbaren Stopfen 15 abgeschlossen ist.

Über der Wand 9 ist das Steckrohr 2 mit einem Gewinde 26 für Verbindung mit einem nicht weiter wiedergegebenen Bohrgestänge versehen.

Die Kammer 7 gibt weiter Raum an einem freien Kolben, der zum Beispiel aus hartem Gummi hergestellt ist, und in Figur 1 A näher wiedergegeben ist. Zu sehen ist, daß der Kolben 8 eine mehr oder weniger diabolo-artige Form hat mit einem obersten Umfangsrand 16 und einem untersten Umfangsrand 17, und außerdem an der Oberseite und Unterseite mit Hohlräumen 18 und 19 versehen ist.

Der Gebrauch von dem Probenehmer 1 mit Steckrohr 2 von Figur 1 kann wie folgt stattfinden. Oben Bodenoberfläche entfernt man den Stopfen 15 und schließt man auf Kanal 14 eine Quelle für nicht-zusammendrückbare Flüssigkeit wie Wasser, an. Diese Flüssigkeit stromt unter Druck in die Kammer 7, und wird den Kolben 8 zu dem distalen Endbereich des Steckrohrs 2 bewegen. Wenn man konstatiert hat, daß der Kolben 8 genügend weit zu dem distalen Ende bewogen ist, schließt man den Kanal 15 mit Stopfen 15 ab. In dieser Situation ist die Kammer 7 nach oben durch die Klappe 10 und nach unten durch den Kolben 8 abgeschlossen. Die Form des Kolbens 8, durch den Hohlraum 18 und durch den linienförmigen Kontakt 16, verhütet Leckage der Flüssigkeit entlang dem Umfang des Kolbens 8 nach unten. Der Kolben wird durch Reibung mit der Steckrohrwand und durch den Einfluß der abgeschlossenen, mit Wasser gefüllten Kammer 7 an seiner Stelle gehalten.

Darauf bringt man den Bodenprobenehmer 1 mit Steckrohr 2 und Schnittschuh 3 in den Boden und drückt man diesen mit Hilfe des Bohrgestänges bis direkt oben der Schicht woraus die Bodenprobe genommen werden muß. Dort ankommen läßt man durch das (hohle) Bohrgestänge hin ein Gewicht oder ein anderes Bedienungsmittel (wie eine Stange) hinunter, um das Ende der Ventilstange 13 hinunter zu drücken. Man kann hierbei zum Beispiel denken an einen Stein mit einem Gewicht von 1 Kilo an einem Bindfaden, wenn der Bodenprobenehmer in dem Boden verschraubt wird, und der Federdruck der Klappe nicht hoch sein braucht. Falls vibriert wird, dann wird der Federdruck zum Beispiel 10 Kilo sein können und ist eine Stange zu empfehlen. Infolge der abwärtsen Bewegung der Ventilstange 13 öffnet die Klappe 10 in die Richtung A und wird bei weiterer abwärtser Bewegung des Probenehmers 1 den Kolben 8 aufwärts in die Richtung B bewegen können, weil die Flüssigkeit aus der Kammer 7 durch den weiten Durchgang 28 für die Ventilstange 13 zu dem Hohlraum oben der Wand 9 wegfließen kann. So wird also innerhalb des Probenehmers 1 Raum für via den Durchgang 4 hineintretenden Boden gemacht.

Beim unter Einfluß des Bodendruckes nach oben Zwingen des Kolbens 8 sorgen der Umfangsrand 17 mit einem linienförmigen Kontakt und der Raum 19 dafür, daß kein Bodenmaterial entlang dem Kolben 8 nach oben bewegen kann.

Wenn der Kolben 8 in gewünschtem Maße innerhalb des Steckrohrs 2 nach oben bewogen ist, entläßt man die Ventilstange 13 wieder, und ist die Kammer 7 wieder geschlossen. Man dann kann den Probenehmer wieder hochziehen, wobei der Kolben und die darunter hängende Bodensäule gegen durchbiegen gesichert sind. In der Kammer 7 kann Unterdruck entstehen, welcher eine aufwärtse Kraft gegen das Durchbiegen der Bodenprobe liefert.

Bei kohäsionsfreiem Material, wie Grobsand, wird durch den Kernfänger 5 weitere Sicherung verschafft.

Nachdem der Bodenprobenehmer 1 oben die Bodenoberfläche gebracht ist, kann man den Stopfen 15 entfernen und wieder Wasser dadurchhin einpressen, um den Kolben 8 und damit die Bodenprobe in die Kammer 7 zum Distalende und (aber nicht den Kolben) da draußen zu zwingen.

Man kann auch in Aufeinanderfolge Proben aus Bodenschichten nehmen, die auf verschiedenen Tiefen gelegen sind. In dem Fall wird man, zum Beispiel wenn der Kolben bis die Hälfte der ursprünglichen Kammer 7 gelangt ist, eher das Gewicht der Ventilstange 13 abholen und dann den Probenehmer 1 weiter abwärts in den Boden drücken, wobei das untere Ende der genommenen Bodenprobe dann die Endfläche des Probenehmers 1 bildet. Möglicherweise wird der Boden hierbei einigermaßen zusammengedrückt werden, aber damit kann bei der Analyse der Bodenprobe gerechnet werden.

Wenn man, zum Beispiel nach 2 Meter weiter in den Boden gedrängt zu sein, oben auf der nächsten Schicht gekommen ist, wovon eine Probe genommen werden muß, kann mann wieder das Gewicht auf die Ventilstange 13 anbringen, um die Klappe 10 zu öffnen und darauf durch weiter Eindrücken der Probe 1 die nächste (Teil)probe nehmen. Dabei wird auf dieselbe Weise gehandelt. Zum Schluß kann man auf die hieroben besprochene Weise den Probenehmer 1 nach Entnahme von allen gewünschten Bodenproben wieder hochziehen.

In Figur 2 ist wiedergegeben auf welche Weise dem Probenehmer 1 auch eine Spitzform gegeben werden kann, wenn das für Eindringung in den betreffenden Boden notwendig ist. An der Unterfläche des Kolbens 8 ist hierzu eine harter Gummikegel 20 mit Spitze 21 angeordnet. Dieser Kegel kann ein separates (eventuell daran geklebtes) Unterteil hinsichtlich des Kolbens 8 bilden, um nur eingesetzt zu werden, wenn der betreffende Boden das erforderlich macht. Weiter ist die Wirkung dieser Ausführung dieselbe wie von Figur 1, wobei noch bemerkt wird, daß bei der Probenentnahme natürlich mit dem Volumen des Kegels 20 gerechnet werden muß.

In Figur 3 ist ein Probenehmer gemäß der Erfindung wiedergegeben, wobei die Bodenprobe direkt in einem sogenannten Strumpf oder einer Hülse verpackt wird. Hierzu ist der Schuh 3 in Proximalrichtung verlängert und bildet dieser eine ringförmige Kammer 27 mit dem verlängerten Steckrohr 2. In dieser Kammer ist ein Ende der dort aufgekrempelten, durchlassenden Nylonhülse 21 festgelegt, wobei also die Ringkammer so an einem Vorrat 21 der Hülse 21 Platz bietet. Die Hülse 21 streckt sich abwärts aus und reicht um das untere Ende des Steckrohrs 2 nach innen und nach oben, um mit dem anderen Ende geschlossen zu sein. Eventuell kann das Ende der Hülse an Ort und Stelle 22 an dem Kolben 8 befestigt sein.

Wenn die Klappe 10 offengesetzt wird und der Probenehmer 1 in den Boden abwärts gezwungen wird, wird der in dem Raum unter dem Kolben 8 hineintretende Boden den Kolben 8 hochbewegen und zugleich das Ende der Hülse 21 mit hochbewegen, wobei die Hülse sich aus dem in der Ringkammer 27 aufgenommenen Vorrat 21 abwickeln kann, bis die gewünschte Probelänge erreicht ist. Nach dem Hochziehen des Probenehmers kann man nach dem Abschrauben des Schnittschuhs 3 der sich an der Außenseite des Steckrohrs 2 befindliche Abschnitt der Hülse angreifen, um dort eine Hülse-Abdichtung zu machen.

In Figur 4 ist die Aufstellung wiedergegeben, wobei ein sogenannter steifer Liner oder Köcher 24 benutzt wird, welcher Liner auch für die Verpackung einer Bodenprobe benutzt wird. Der - eventuell durchsichtige - Liner 24 ist in dem Steckrohr 2 aufgenommen und bildet eine radiale Begrenzung der Kammer 7. Der Kolben 8 bewegt hierbei innerhalb des Liners, auf dieselbe Weise wie bei der Ausführung von Figur 1 der Fall ist. Zwischen dem Schnittschuh 3 und dem Liner 24 ist mit einer Flansche 26 den Kernfänger 5 festgesetzt. Um Entweichung von Flüssigkeit 7 via den oberen Rand des Liners 24 und entlang der Außenoberfläche des Liners 24 und der Innenoberfläche des Steckrohrs 2, nach unten, zu verhüten, ist unten an der Außenoberfläche des Liners 24 und dem Steckrohr 2 oder aber dem Schnittschuh 3 ein Abdichtungs O-Ring 25 angeordnet. Hierdurch können die Liner dünnwandig sein und ein kontinuierliches Profil ohne Bewerkungen haben.

## Patentansprüche

1. Bodenprobenehmer (1) umfassend ein Steckrohr (2) mit einem Aufnahmeraum zur Aufnahme der zu nehmenden Bodenprobe, wobei der Aufnahmeraum in Radialrichtung von einer Wand begrenzt ist, in Distalrichtung offen (4) ist zum Hereinlassen von Boden darin und in Proximalrichtung von einer Querwand (9) begrenzt ist, **gekennzeichnet durch** Leitungsmittel zum Einführen und Abführen von Flüssigkeit in dem bzw. aus dem Aufnahmeraum und Mitteln (10-13;15) zum Abschließen dieser Leitungsmittel, wobei Zuführ und Abfuhr von Flüssigkeit via denselben abschließbaren Kanal (28) stattfinden bzw. die Leitungsmittel separaten und abschließbaren Zuführungs- und Abführungskanäle (14, 28) umfassen, und wobei in dem Aufnahmeraum ein darin eng passender, zwischen der Querwand (9) und dem distalen Gebiet des Steckrohrs beweglicher freier Stopfen oder Kolben (8) angeordnet ist, und wobei die Querwand (9) und der Stopfen oder Kolben (8), wenn dieser auf Abstand der Querwand, insbesondere im distale Gebiet des Steckrohrs, liegt, eine abgedichtete Kammer (7) für Flüssigkeit bestimmen, an welcher Kammer die genannte Leitungsmittel anschließen.

2. Bodenprobenehmer gemäß Anspruch 1, wobei der Stopfen oder Kolben (8) eine Distalfläche hat, die zu der Trefffläche des Bodenprobenehmers gehört.

3. Bodenprobenehmer gemäß Anspruch 2, wobei der Stopfen oder Kolben (8) eine kegelförmige Distalfläche (20, 21) hat.

4. Bodenprobenehmer gemäß Anspruch 1, 2 oder 3, wobei der Stopfen oder Kolben mit einem Hohlraum (18, 19) in zumindest einer seiner axial gerichteten Flächen versehen ist.

5. Bodenprobenehmer gemäß Anspruch 4, wobei die Proximalfläche des Stopfens oder Kolbens (8) mit einem Hohlraum (18) versehen ist.

6. Bodenprobenehmer gemäß einem der Ansprüche 1-5, wobei der Stopfen oder Kolben (8) sich an der Proximalseite mit einem Linienkontakt (16) in Flüssigkeits-abdichtendem Angriff mit der Wandoberfläche des Aufnahmeraums (7) befindet.

7. Bodenprobenehmer gemäß Anspruch 6, wobei der Stopfen oder Kolben (8) eine Diabolo-artige Form hat.

8. Bodenprobenehmer gemäß einem der vorabgehenden Ansprüche, wobei die Leitungsmittel (28) einen durch die Querwand reichenden Flüssigkeitskanal (28) umfassen, wobei ein fernbedientes Ventil (12) zum selektiv Öffnen des Flüssigkeitskanals vorhanden ist.

9. Bodenprobenehmer gemäß Anspruch 8, wobei das Ventil eine Rückschlagkleppe (10) ist, die gegen das Distalende des Flüssigkeitskanals gespannt (13) ist.

10. Bodenprobenehmer gemäß Anspruch 9, wobei das Ventil einen Ventilkörper (12) und eine damit verbundene Ventilstange (11) umfaßt, wobei die Ventilstange durch den Flüssigkeitskanal zur Proximalseite der Querwand reicht und da mittels einer Druckfeder (13) gespannt ist.

11. Bodenprobenehmer gemäß Anspruch 8, 9 oder 10, wobei der Flüssigkeitskanal (28) zum selektiven Abfluß von Flüssigkeit aus dem Aufnahmeraum (7) eingerichtet ist.

12. Bodenprobenehmer gemäß Anspruch 11, wobei die Leitungsmittel einen separaten und abschließbaren Zuführungskanal (14) für Flüssigkeit umfassen.

13. Bodenprobenehmer gemäß einem der vorabgehenden Ansprüche, wobei das Steckrohr (2) am Distalende mit einem Kernfänger (5, 6) versehen ist.

14. Bodenprobenehmer gemäß einem der vorabgehenden Ansprüche, weiter mit Mitteln (21; 24) zum zumindest radial Umhüllen der im Aufnahmeraum (7) aufzunehmenden Bodenprobe versehen.

15. Bodenprobenehmer gemäß Anspruch 14, wobei die Umhüllungsmittel eine Hülse oder einen Strumpf (21) umfassen, die/der auf abwickelbare Weise an dem Distalende des Steckrohrs (2) angeordnet ist und mit einem geschlossenen Ende über das offene Distalende des Aufnahmeraums (7) reicht.

16. Bodenprobenehmer gemäß einem der vorabgehenden Ansprüche in Kombination mit Anspruch 15, wobei der Stopfen oder Kolben (8) mit der Hülse verbunden ist.

17. Bodenprobenehmer gemäß Anspruch 14, wobei in dem Steckrohr (2) eine Beschichtung oder ein Liner (24) angeordnet ist, die/der die Innenoberfläche des Steckrohrs an Ort und Stelle des Aufnahmeraums (7) bedeckt.

18. Bodenprobenehmer gemäß Anspruch 17, wobei zwischen der Beschichtung (24) und dem Steckrohr eine Flüssigkeitsabdichtung (25) angeordnet ist.

19. Bodenprobenehmer gemäß einem der Ansprüche 1-13, in Kombination mit Anspruch 17 oder 18, wobei der Stopfen oder Kolben (8) mit der Innenoberfläche der Beschichtung oder des Liners (24) in Angriff ist.

20. Verfahren zum Nehmen von Bodenproben, unter Benützung eines Bodenprobenehmers (1) mit einem Steckrohr (2) mit einem offenen Ende, das Zutritt für Bodenmaterial zu einem Aufnahmeraum (7) für die Bodenprobe bietet, **dadurch gekennzeichnet, daß** das Steckrohr mit Flüssigkeit gefüllt wird, in diesem Zustand in den Boden gezwungen wird ohne dem Aufnahmeraum Bodenmaterial zuzulassen, bis die Stelle, von wo die Bodenprobe genommen werden muß, erreicht ist, worauf der Flüssigkeit während einem tiefer den Boden Eindrücken des Steckrohrs die Gelegenheit geboten wird auszuströmen, so daß das gewünschte Bodenmaterial den Aufnahmeraum (7) hineintritt.

21. Verfahren gemäß Anspruch 20, wobei man einen mit Flüssigkeit gefüllten Abschnitt des Aufnahmeraums (7) nach außen mit einem Flüssigkeits-abdichtenden freien Kolben (8) zur Bildung einer Kammer, abschließt, wobei beim Hineintreten des Bodenmaterials durch das offene Ende des Steckrohrs, dieses Bodenmaterial den Kolben während dem Auszwingen von der Flüssigkeit aus der Kammer nach innen versetzt.

22. Verfahren gemäß Anspruch 20 oder 21, wobei man den Aufnahmeraum (7) nur teilweise mit Bodenmaterial füllen läßt, die Flüssigkeit wieder verhindert aus der Kammer auszuströmen, das Steckrohr (2) weiter in den Boden zwingt, bis eine fern-gelegene tiefere Stelle erreicht wird, wo Bodenmaterial vorhanden ist, wovon man ebenfalls eine Probe zu nehmen wünscht, und man darauf der Flüssigkeit unter dem tiefer den Boden Eindrücken des Steckrohrs wieder die Gelegenheit bietet aus der Kammer auszuströmen, so daß auch dort das gewünschte Bodenmaterial den Aufnahmeraum (7) hineintritt.

23. Verfahren gemäß Anspruch 20, 21 oder 22, wobei nachdem der Bodenprobenehmer (1) hochgezogen ist, man die Kammer des Aufnahmeraums mit Pressflüssigkeit füllt, um die genommene Bodenprobe aus dem Steckrohr (2) zu zwingen.

## Claims

1. Soil sampler (1) comprising an insertion tube (2) having a receiving space for receiving the soil sample to be taken, the receiving space being limited in radial direction by a wall, being open (4) in distal direction for permitting soil to enter it and in proximal direction being limited by a transverse wall (9), **characterized by** line means for inserting and discharging fluid in and to, respectively, the receiving space and means (10-13; 15) for closing off said line means, wherein supply and discharge of fluid takes place via the same closable duct (28) or the line means comprise separate and closable supply and discharge ducts (14, 28), respectively, and wherein a free plug or piston (8) is placed in the receiving space so as to closely fit in there and to be moveable between the transverse wall (9) and the distal area of the insertion tube, and wherein the transverse wall (9) and the plug or piston (8) define a sealed chamber (7) for fluid when the plug or piston is spaced apart from the transverse wall, particularly in the distal area of the insertion tube, to which chamber the said line means connect.

2. Soil sampler according to claim 1, wherein the plug or piston (8) has a distal surface that is a part of the target surface of the soil sampler.

3. Soil sampler according to claim 2, wherein the plug or piston (8) has a conical distal surface (20, 21).

4. Soil sampler according to claim 1, 2 or 3, wherein the plug or piston is provided with a cavity (18, 19) in at least one of its axially oriented surfaces.

5. Soil sampler according to claim 4, wherein the proximal surface of the plug or piston (8) is provided with a cavity (18).

6. Soil sampler according to any one of the claims 1-5, wherein at the proximal side the plug or piston (8) is in liquid-sealing engagement with the wall surface of the receiving space (7) with a line-shaped contact (16).

7. Soil sampler according to claim 6, wherein the plug or piston (8) has a diabolo-like shape.

8. Soil sampler according to any one of the preceding claims, wherein the line means (28) comprise a fluid duct (28) extending through the transverse wall, wherein a valve (12) that can be remote controlled is present for selectively opening the fluid duct.

9. Soil sampler according to claim 8, wherein the valve is a one-way valve (10) that is biassed (13) against the distal end of the fluid duct.

10. Soil sampler according to claim 9, wherein the valve comprises a valve disc (12) and a valve rod (11) connected thereto, wherein the valve rod extends through the fluid duct to the proximal side of the transverse wall and is biassed at that location by means of a compression spring (13).

11. Soil sampler according to claim 8, 9 or 10, wherein the fluid duct (28) is adapted for selective discharge of fluid from the receiving space (7).

12. Soil sampler according to claim 11, wherein the line means comprise a separate and closable supply duct (14) for fluid.

13. Soil sampler according to any one of the preceding claims, wherein at the distal end the insertion tube (2) is provided with a core catcher (5, 6).

14. Soil sampler according to any one of the preceding claims, furthermore provided with means (21; 24) for at least radially enveloping the soil sample to be received in the receiving space (7).

15. Soil sampler according to claim 14, wherein the enveloping means comprise a tubing or sleeve (21) arranged at the distal end of the insertion tube (2) so as to be unwound and extending with a closed end over the open distal end of the receiving space (7).

16. Soil sampler according to any one of the preceding claims in combination with claim 15, wherein the plug or piston (8) is connected to the sleeve.

17. Soil sampler according to claim 14, wherein a liner (24) is disposed in the insertion tube (2), which liner covers the inner surface of the insertion tube at the location of the receiving space (7).

18. Soil sampler according to claim 17, wherein a fluid seal (25) is placed between the liner (24) and the insertion tube.

19. Soil sampler according to any one of the claims 1-13 in combination with claim 17 or 18, wherein the plug or piston (8) is in engagement with the inner surface of the liner (24).

20. Method for taking soil samples, using a soil sampler (1) with an insertion tube (2) having an open end which gives the soil material access to a receiving space (7) for the soil sample, **characterized in that** the insertion tube is filled with fluid, is forced into the ground **in that** state without allowing soil material to enter the receiving space, until the location is reached from where the soil sample has to be taken, after which the fluid is given the opportunity to escape while pushing the insertion tube deeper into the ground so that the wanted soil material enters the receiving space (7).

21. Method according to claim 20, wherein a fluid-filled portion of the receiving space (7) is sealed to the outside with a fluid sealing free piston (8) for the formation of a chamber, wherein when the soil material enters through the open end of the insertion tube the soil material moves the piston to the inside while urging the fluid out of the chamber.

22. Method according to claim 20 or 21, wherein the receiving space (7) is only partially filled with soil material, the fluid is stopped from escaping from the chamber, the insertion tube (2) is urged further into the ground until a deeper location situated at a distance is reached where soil material is present of which a sample has to be taken as well, after which the fluid is given the opportunity again to escape from the chamber while pushing the insertion tube deeper into the ground so that there as well the wanted soil material enters the receiving space (7).

23. Method according to claim 20, 21 or 22, wherein after the soil sampler (1) has been pulled up, the chamber of the receiving space is filled with pressurised fluid to urge the soil sample taken out of the insertion tube (2).

## Revendications

1. Dispositif de prélèvement d'échantillons de sol (1) comportant un tube de sondage (2) muni d'un espace de réception destiné à recevoir la carotte à prélever, l'espace de réception étant délimité dans le sens radial par une paroi, étant ouvert (4) dans le sens distal pour permettre l'introduction du sol et étant délimité dans le sens proximal par une paroi transversale (9), **caractérisé par** des moyens de conduite destinés à acheminer un liquide à l'intérieur de l'espace de réception et à évacuer ce liquide hors dudit espace de réception et des moyens (10-13 ; 15) destinés à fermer ces moyens de conduite, dans lequel l'admission et l'évacuation du liquide sont effectuées, soit via le même canal (28) apte à être fermé, soit via les moyens de conduite formés par des canaux d'admission et d'évacuation (14, 28) séparés, aptes à être fermés, et dans lequel un bouchon ou piston (8) est ajusté de manière serrée dans l'espace de réception, de manière librement mobile entre la paroi transversale (9) et la zone distale du tube de sondage, et dans lequel la paroi transversale (9) et le bouchon ou piston (8), lorsque celui-ci est situé à distance de la paroi transversale, en particulier dans la zone distale du tube de sondage, définissent une chambre (7) étanche pour le liquide, les moyens de conduite mentionnés étant raccordés à ladite chambre.

2. Dispositif de prélèvement d'échantillons de sol selon la revendication 1, dans lequel le bouchon ou le piston (8) a une surface distale qui appartient à la surface d'impact du dispositif de prélèvement d'échantillons de sol.

3. Dispositif de prélèvement d'échantillons de sol selon la revendication 2, dans lequel le bouchon ou le piston (8) a une surface distale (20, 21) conique.

4. Dispositif de prélèvement d'échantillons de sol selon la revendication 1, 2 ou 3, dans lequel le bouchon ou le piston (8) est muni d'une cavité (18, 19) dans au moins une de ses faces orientées axialement.

5. Dispositif de prélèvement d'échantillons de sol selon la revendication 4, dans lequel le bouchon ou le piston (8) est muni d'une cavité (18).

6. Dispositif de prélèvement d'échantillons de sol selon l'une quelconque des revendications 1 à 5, dans lequel le bouchon ou le piston (8), sur le côté proximal, est en appui étanche au liquide contre la surface de la paroi de l'espace de réception (7) par un contact linéaire (16).

7. Dispositif de prélèvement d'échantillons de sol selon la revendication 6, dans lequel le bouchon ou le piston (8) est conçu avec une forme de type diabolo.

8. Dispositif de prélèvement d'échantillons de sol selon l'une quelconque des revendications précédentes, dans lequel les moyens de conduite (28) comportent un canal de liquide (28) passant à travers la paroi transversale, une soupape (12) télécommandée étant prévue pour l'ouverture sélective du canal de liquide.

9. Dispositif de prélèvement d'échantillons de sol selon la revendication 8, dans lequel la soupape est un clapet de non-retour (10), qui est tendu (13) contre l'extrémité distale du canal de liquide.

10. Dispositif de prélèvement d'échantillons de sol selon la revendication 9, dans lequel la soupape comporte un corps de soupape (12) et une tige de soupape (11) reliée à celui-ci, la tige de soupape passant à travers le canal de liquide vers le côté proximal de la paroi transversale et y est tendue au moyen d'un ressort de pression (13).

11. Dispositif de prélèvement d'échantillons de sol selon la revendication 8, 9 ou 10, dans lequel le canal de liquide (28) est conçu pour l'évacuation sélective du liquide hors de l'espace de réception (7).

12. Dispositif de prélèvement d'échantillons de sol selon la revendication 11, dans lequel les moyens de conduite comportent un canal d'acheminement (14) du liquide, séparé et apte à être fermé.

13. Dispositif de prélèvement d'échantillons de sol selon l'une quelconque des revendications précédentes, dans lequel le tube de sondage (2), au niveau de son extrémité distale, est muni d'un attrape-carotte (5, 6).

14. Dispositif de prélèvement d'échantillons de sol, selon l'une quelconque des revendications précédentes, muni en outre de moyens (21 ; 24) destinés à enserrer au moins radialement la carotte à recevoir dans l'espace de réception (7).

15. Dispositif de prélèvement d'échantillons de sol selon la revendication 14, dans lequel les moyens destinés à enserrer la carotte comportent une gaine ou un manchon (21), qui est disposé sur l'extrémité distale du tube de sondage (2) de manière à être déroulé et qui s'avance avec une extrémité fermée au-delà de l'extrémité distale ouverte de l'espace de réception (7).

16. Dispositif de prélèvement d'échantillons de sol selon l'une quelconque des revendications précédentes combinée à la revendication 15, dans lequel le bouchon ou le piston (8) est relié à la gaine.

17. Dispositif de prélèvement d'échantillons de sol selon la revendication 14, dans lequel un revêtement ou une chemise (24) est agencée dans le tube de sondage (2) et recouvre la surface intérieure du tube de sondage dans la zone de l'espace de réception (7).

18. Dispositif de prélèvement d'échantillons de sol selon la revendication 17, dans lequel une garniture d'étanchéité (25) pour le liquide est agencée entre le revêtement (24) et le tube de sondage.

19. Dispositif de prélèvement d'échantillons de sol selon l'une quelconque des revendications 1 à 13 en combinaison avec la revendication 17 ou 18, dans lequel le bouchon ou le piston (8) est en appui contre la surface intérieure du revêtement ou de la chemise (24).

20. Procédé destiné à prélever des échantillons de sol moyennant l'utilisation d'un dispositif de prélèvement d'échantillons de sol (1) comportant un tube de sondage (2) avec une extrémité ouverte permettant l'introduction d'une carotte dans un espace de réception (7) destiné à recevoir la carotte, **caractérisé en ce que** le tube de sondage est rempli de liquide, est enfoncé dans le sol dans cet état sans permettre l'introduction de particules de sol dans l'espace de réception jusqu'à ce que la zone de prélèvement soit atteinte, à la suite de quoi, pendant que le tube de sondage est enfoncé encore davantage dans le sol, le liquide a la possibilité de s'échapper vers l'extérieur, de telle sorte que la matière du sol souhaitée pénètre dans l'espace de réception (7).

21. Procédé selon la revendication 20, dans lequel un tronçon rempli de liquide de l'espace de réception (7) est obturé par rapport à l'extérieur par un piston (8) libre, destiné à former une chambre et assurant l'étanchéité pour le liquide, sachant que lorsque la matière du sol pénètre à travers l'extrémité ouverte du tube de sondage, elle pousse le piston vers l'intérieur tout en forçant le liquide à s'échapper hors de la chambre.

22. Procédé selon la revendication 20 ou 21, dans lequel l'espace de réception (7) est seulement partiellement rempli par une matière du sol, le liquide est à nouveau empêché de s'échapper hors de la chambre, le tube de sondage (2) est encore davantage enfoncé dans le sol jusqu'à atteindre une zone plus profonde plus éloignée, dans laquelle se trouve la matière du sol que l'on souhaite également prélever et à la suite de quoi, pendant l'enfoncement plus en profondeur du tube de sondage dans le sol, le liquide a encore une fois la possibilité de s'échapper hors de la chambre, de telle sorte que la matière du sol souhaitée pénètre également dans l'espace de réception (7).

23. Procédé selon la revendication 20, 21 ou 22, dans lequel, après la remontée du dispositif de prélèvement d'échantillons de sol (1), on introduit un liquide de pression dans la chambre de l'espace de réception en vue de pousser la carotte prélevée hors du tube de sondage (2).
